# EUROPÄISCHE PATENTSCHRIFT

(11) **EP 0 731 242 B1**
(45) Veröffentlichungstag und Bekanntmachung des Hinweises auf die Patenterteilung: **21.06.2000**
(21) Anmeldenummer: 96890041.5
(22) Anmeldetag: 08.03.1996
(51) Int. Cl.: E05B 5/00, E05B 13/00

(54) **Türverriegelung**
Doorlock
Verrouillage de porte

(30) Priorität: 10.03.1995 AT 42695
(43) Veröffentlichungstag der Anmeldung: 11.09.1996
(73) Patentinhaber: HEWI Heinrich Wilke GmbH, 34454 Bad Arolsen (DE)
(72) Erfinder: Hager, Anton, 5202 Neumarkt (AT); Reicher, Christian, 5622 Goldegg (AT)
(74) Vertreter: Freiherr von Schorlemer, Reinfried, Dipl.-Phys.

(56) Entgegenhaltungen:
- DE-C- 378 435
- US-A- 2 186 865
- US-A- 3 677 591
- US-A- 4 966 018

## Beschreibung

Die Erfindung betrifft eine Türverriegelung der im Oberbegriff des Anspruchs 1 angegebenen Gattung.

Türverriegelungen, insbesondere für WC- oder Badezimmertüren, haben üblicherweise sowohl innen als auch außen eine Klinke. Zur Verriegelung dient eine weitere, im allgemeinen kleinere Klinke, die - wenn sie um 90 Grad verdreht wird - die normale Klinke blockiert oder einen Riegel ausschiebt. Mit der kleineren Klinke ist normalerweise eine Anzeige verbunden, so daß beispielsweise ein Feld an der Außenseite der Türe in verriegelter Stellung rot, in nicht verriegelter Stellung weiß ist. Erfahrungsgemäß wird aber von einer Person, die die Türe öffnen will, im allgemeinen diese Anzeige nicht beachtet, sondern es wird versucht, die Türe zu öffnen, was in verriegelter Stellung nicht funktioniert. Dies ist für die Person, die sich in dem betreffenden Raum aufhält, unangenehm. Eine solche Türverriegelung wird auch bei manchen Eisenbahnwaggons verwendet. Vorteilhaft bei dieser Lösung ist, daß keine zusätzliche Klinke an der Innenseite der Türe notwendig ist; günstig ist auch, daß die Klinke in der Verriegelungsstellung, wenn sie senkrecht steht, als Haken beispielsweise für ein Sakko verwendet werden kann. Die oben beschriebenen Nachteile treten jedoch auch bei dieser Türverriegelung auf.

Demgegenüber ist bei Türen für Automobile eine Türverriegelung der eingangs bezeichneten Gattung bekannt ( US-A-21 86 865), die auf der Türaußenseite einen Griff aufweist, der in einer Verriegelungsstellung in eine in der Tür angebrachte Mulde zurückgezogen ist und daher von außen her nicht erfaßt werden kann. Dem Vorteil, daß dadurch Versuche, die Tür von außen her zu öffnen, mangels Vorhandenseins eines Griffs automatisch unterbleiben, steht der Nachteil gegenüber, daß die Einzelteile der Türverriegelung in einem Hohlraum zwischen zwei Türwänden angeordnet sind. Daher ist es nicht möglich, derartige Türverriegelungen auch für übliche Badezimmer- oder WC-Türen zu nutzen, die einen solchen Hohlraum nicht aufweisen.

Es ist Aufgabe der vorliegenden Erfindung, diese Nachteile zu beseitigen.

Diese Aufgabe wird gemäß der Erfindung durch die kennzeichnenden Merkmale des Anspruchs 1 gelöst.

Erfindungsgemäß sind die Elemente der Türverriegelung in zwei außen an die Tür anlegbaren Türschildern untergebracht. Dadurch braucht die Tür selbst nur vom üblichen Drückerdorn und von üblichen Befestigungsschrauben durchragt werden, so daß die gesamte Türverriegelung auch nachträglich montierbar ist. Außerdem können herkömmliche Schlösser verwendet werden, und unterschiedlich sind nur die Beschläge, die Klinke und der Betätigungsknopf.

Vorteilhaft ist weiter, wenn der Hülsenteil und die Klinke Anschläge aufweisen, die in der Betätigungsstellung der Klinke aneinander anliegen, und wenn das als Betätigungsknopf ausgebildete Betätigungselement eine Ausnehmung, insbesondere einen Schlitz, zum Ansetzen eines entsprechenden Werkzeugs, insbesondere einer Münze, aufweist. Auf diese Weise kann beispielsweise bei einer Badezimmertüre diese im Notfall geöffnet werden. Ein irrtümliches Öffnen von Hand ist aber weiterhin unmöglich. Soll eine derartige Möglichkeit des Öffnens ausgeschlossen werden, so kann der Betätigungsknopf irgendwie unrund ausgebildet werden. Er läßt sich dann in versenkter Position überhaupt nicht drehen.

Ein Ausführungsbeispiel der Erfindung wird anhand der Zeichnung näher erläutert. Fig. 1 zeigt eine klinkenseitige Seitenansicht der erfindungsgemäßen Verriegelung, Fig. 2 einen Schnitt nach der Linie II-II in Fig. 1, Fig. 3 eine knopfseitige Stirnansicht der Verriegelung, Fig. 4 eine vergrößerte schaubildliche Darstellung eines Details der Verriegelung und Fig. 5 eine vergrößerte schaubildliche Darstellung des Klinkenendes.

Wie aus den Fig. 1 bis 3 ersichtlich, sind beidseitig einer schematisch angedeuteten, mit einem üblichen Fallenschloß ausgestatteten Tür 1 zwei kugelkalottenförmige Türschilder 2, 3 mittels der Schrauben 4 befestigt. Ein vierkantiger Dorn 5, der drehfest, aber verschiebbar mit einer nicht dargestellten Nuß eines üblichen nicht dargestellten Fallenschlosses verbunden ist, ist einerseits starr mit einem Betätigungsknopf 6 und anderseits drehbar und unverschiebbar mit einer Klinke 7 verbunden. Für die drehbare Verbindung der Klinke 7 mit dem Dorn 5 ist das klinkenseitige Ende des Dornes 5 im Querschnitt rund ausgebildet und weist eine Ringnut 8 auf, in die ein Splint 9 eingreift. Der Betätigungsknopf 6 ist gegen die Wirkung eine Feder 10 in eine im Türschild 2 vorgesehene Ausnehmung einziehbar. Bei eingezogenem Betätigungsknopf 6 fluchtet dessen ebenfalls kugelkalottenförmig ausgebildete Stirnseite mit der Oberfläche des Türschildes 2. An der Stirnseite des Betätigungsknopfes 6 ist eine Ausnehmung 11 vorgesehen, in die ein entsprechendes Werkzeug, z.B. ein Geldstück, einsetzbar ist, um den Betätigungsknopf 6 notfalls auch in der eingezogenen Position verdrehen zu können. Klinkenseitig ist auf dem vierkantigen Dorn 5 ein einen Flansch aufweisender Hülsenteil 22 angeordnet, der in einer Ausnehmung im Türschild 3 drehbar und durch eine mittels Schrauben 13 befestigten Abdeckscheibe 14 in der Ausnehmung gehalten ist. Der in Fig. 4 schaubildlich dargestellte Hülsenteil 12 weist mittig eine Aufnahme 15 für den vierkantigen Dorn 5 sowie im Flanschbereich zwei Langlöcher 16 als Durchtritt für die Schrauben 4 auf. Die Langlöcher 16 ermöglichen, daß sich der Hülsenteil 12 gemeinsam mit der Nuß des Fallenschlosses drehen kann. In dem Hülsenteil 12 ist ferner ein Steilgewinde 17 vorgesehen, das sich über ein Viertel des Umfanges des Hülsenteiles erstreckt und in einem Anschlag 18 endet. Das in Fig. 5 gezeigte, auf den Hülsenteil 12 aufsteckbare Ende der Klinke 7 weist innen ebenfalls ein sich über ein Viertel des Umfanges erstreckendes Steilgewinde 19 auf, das auch mit einem Anschlag 20 endet. In nicht verriegelter Position liegen die Anschläge 18 und 20 aneinander und die beiden Steilgewinde 17 und 19 stimmen genau überein.

Die Funktionsweise der an Hand der Zeichnung beschriebenen Ausführungsform der erfindungsgemäßen Verriegelung ist wie folgt:

In der nicht verriegelten Position, wie sie in den Fig. 1 bis 3 gezeigt ist, befindet sich die Klinke 7 in etwa waagrechter Stellung und der Betätigungsknopf 6 ragt aus dem Türschild 2 heraus. Durch Herunterdrücken der Klinke 7 bzw. durch Drehen des Betätigungsknopfes 6 im Uhrzeigersinn kann die Nuß des Fallenschlosses, wie bekannt, gedreht und damit die Falle zurückgezogen werden. Da der Betätigungsknopf 6 starr mit dem vierkantigen Dorn 5 verbunden ist, wird die Drehung des Betätigungsknopfes 6 direkt auf die Nuß des Fallenschlosses übertragen. Das Drehen der Nuß mittels der Klinke 7 ist dadurch möglich, daß durch das Herunterdrücken der Klinke 7 der Hülsenteil 12 über die aneinanderliegenden Anschläge 20 und 18 gedreht wird, wodurch auch der mit dem Hülsenteil 12 drehfest verbundene Dorn 5 und somit die Nuß des Fallenschlosses verdreht werden. Zur Verriegelung wird die Klinke 7 nach oben gedreht, wobei sie auf Grund der beiden in Eingriff stehenden Steilgewinde 17 und 19 gleichzeitig weg vom Türschild 3 bewegt wird. Diese Bewegung der Klinke 7 weg vom Türschild 3 wird über den Dorn 5 auf den Betätigungsknopf 6 übertragen, der dadurch in die im Türschild 2 vorgesehene Ausnehmung gegen die Wirkung der Feder 10 gezogen wird. Der Betätigungsknopf 6 ist somit in der Verriegelungsposition nicht greifbar und kann daher nicht betätigt werden. Zur Entriegelung wird die Klinke 7 wieder in die waagrechte Stellung gedreht, wobei sie unter der Wirkung der Feder 10 in Richtung Türschild gezogen wird, bis die Anschläge 18 und 20 aneinanderliegen. Gleichzeitig wird der Betätigungsknopf aus der Ausnehmung im Türschild 2 gedrückt und steht so wieder für eine Betätigung zur Verfügung. Falls erforderlich, kann der Betätigungsknopf 6 auch in seiner eingezogenen Stellung betätigt werden, u.zw. mittels eines Werkzeuges, mit dem man in den hiefür vorgesehenen Schlitz 11 eingreifen kann.

## Patentansprüche

1. Türverriegelung, insbesondere für Badezimmer- und WC-Türen, die innen eine Klinke (7) hat, die aus einer waagerechten Betätigungsstellung in eine senkrechte Verriegelungsstellung drehbar ist und mittels derer durch Hinunterdrücken aus der Betätigungsstellung eine Falle einziehbar ist, wobei außen ein mit einem vierkantigen Dorn starr verbundenes Betätigungselement, insbesondere ein Betätigungsknopf (6),vorgesehen ist, das durch Drehung der Klinke (7) in die Verriegelungsstellung gegen die Wirkung einer Feder (10) in eine versenkte Position gelangt, dadurch gekennzeichnet, daß die Klinke (7) mit dem Dorn (5) drehbar verbunden ist, auf der Klinkenseite der Tür ein Türschild (3) vorgesehen ist, in dem ein Koaxial zur Schloßnuß angeordnetes, wie diese drehbares und eine Aufnahme für den Dorn (5) aufweisendes Hülsenteil (12) angeordnet ist, wobei die Klinke (7) und der Hülsenteil (12) über Steilgewinde (17,19) miteinander in Eingriff stehen, und daß auf der anderen Seite der Tür ein Türschild (2) mit einer Ausnehmung zur Aufnahme des Betätigungselements vorgesehen ist.

2. Türverriegelung nach Anspruch 1 dadurch gekennzeichnet, daß der Hülsenteil (12) und die Klinke (7) Anschläge (18,20) aufweisen, die in der Betätigungsstellung der Klinke (7) aneinander anliegen.

3. Türverriegelung nach Anspruch 1 oder 2, dadurch gekennzeichnet, daß das als Betätigungsknopf (6) ausgebildete Betätigungselement eine Ausnehmung (11), insbesondere einen Schlitz, zum Ansetzen eines entsprechenden Werkzeugs, insbesondere einer Münze, aufweist.

## Claims

1. A door lock, especially for bathroom and WC doors, having a door handle (7) on the inside, which can be turned from a horizontal operating position into a vertical locking position and by means of which a bolt can be withdrawn by pressing down from the operating position, wherein an actuating element, especially an actuating knob (6) is provided on the outside, rigidly connected to a square spindle, which element is brought against the action of a spring (10) into a recessed position by turning the door handle (7) into the locking position, characterized in that the door handle (7) is rotatably connected to the spindle (5), a door plate (3) is provided on the door handle side of the door and a sleeve part (12) is arranged therein, being coaxial with the lock follower, being rotatable like this and having a recess for the spindle (5), wherein the door handle (7) and the sleeve part (12) engage one another through steep threads (17, 19) and in that a door plate (2) is provided on the other side of the door with a recess for reception of the actuating element.

2. A door lock according to claim 1, characterized in that the sleeve part (12) and the door handle (7) have stops (18, 20) which bear on one another in the actuating position of the door handle (7).

3. A door lock according to claim 1 or 2, characterized in that the actuating element in the form of an actuating knob has a recess (11), especially a slot, for applying a suitable tool, especially a coin.

## Revendications

1. Verrou de porte, en particulier pour portes de salle de bains et de W-C, qui présente du côté intérieur une clenche (7) apte à tourner depuis une position horizontale d'actionnement jusque dans une position verticale de verrouillage et au moyen de laquelle un pêne peut être extrait de la position d'actionnement par poussée vers le bas, le verrou de porte étant doté à l'extérieur d'un élément d'actionnement, en particulier un bouton d'actionnement (6), qui est solidaire d'un mandrin de section carrée et qui passe dans une position inclinée par rotation de la clenche (7) dans la position de verrouillage en opposition à l'action d'un ressort (10), caractérisé en ce que la clenche (7) est reliée à rotation au mandrin (5), en ce que du côté de la clenche est prévue une plaque de porte (3) dans laquelle est placée une partie de douille (12) qui est agencée coaxialement par rapport à la noix de serrure, est apte à tourner comme cette dernière et présente un logement pour le mandrin (5), la clenche (7) et la partie de douille (12) étant engagées l'une sur l'autre par des filets (17, 19) à pas raide, et en ce que de l'autre côté de la porte, il est prévu une plaque de porte (2) dotée d'un logement de réception pour l'élément d'actionnement.

2. Verrou de porte selon la revendication 1, caractérisé en ce que la partie de douille (12) et la clenche (7) présentent des butées (18, 20) qui reposent l'une contre l'autre lorsque la clenche (7) est en position d'actionnement.

3. Verrou de porte de selon la revendication 1 ou 2, caractérisé en ce que l'élément d'actionnement configuré comme bouton d'actionnement (6) présente un logement (11), en particulier une fente, pour l'insertion d'un outil approprié, en particulier une pièce de monnaie.
